# EUROPÄISCHE PATENTSCHRIFT

(11) **EP 4 400 183 B1**
(45) Veröffentlichungstag und Bekanntmachung des Hinweises auf die Patenterteilung: **05.08.2026**
(21) Anmeldenummer: 24151718.4
(22) Anmeldetag: 12.01.2024
(51) Int. Cl.: A63B 59/48, A63B 59/00, A63B 60/00

(54) **PADEL-SCHLÄGER MIT UNTERSCHIEDLICHEN ÖFFNUNGEN**
PADDLE-TYPE RACKET HAVING DIFFERENT OPENINGS
RAQUETTE DE TYPE PADEL AVEC DES OUVERTURES DIFFÉRENTES

(30) Priorität: 16.01.2023 DE 102023100885
(43) Veröffentlichungstag der Anmeldung: 17.07.2024
(73) Patentinhaber: Head Technology GmbH, 6921 Kennelbach (AT)
(72) Erfinder: Förstner, Katja, 6800 Feldkirch (AT); Lau, Daniel, 6850 Dornbirn (AT); Schwenger, Ralf, 88171 Weiler-Simmerberg (DE)
(74) Vertreter: Vossius & Partner Patentanwälte Rechtsanwälte mbB

(56) Entgegenhaltungen:
- EP-A2- 4 295 927
- WO-A1-2009/125329
- DE-U1- 8 905 145
- US-A1- 2019 269 986

## Beschreibung

Die vorliegende Erfindung betrifft einen Padel-Schläger mit unterschiedlichen Öffnungen.

Padel, auch Padel-Tennis oder Pádel genannt, ist eine relativ neue Ballsportart, bei der Ballspielschläger verwendet werden. Padel-Tennis ist in einigen Regionen der Welt bereits weit verbreitet, zum Beispiel in Spanien, Italien, Mittelamerika und Südamerika. Darüber hinaus erfreut sich Padel-Tennis weltweit zunehmender Beliebtheit, zum Beispiel in anderen europäischen Ländern wie Schweden. Beim Padel-Tennis wird wie beim herkömmlichen Tennis ein Spielball mit einem Ballspielschläger wechselweise über ein Netz in das Feld des Gegners geschlagen. Im Gegensatz zum herkömmlichen Tennis verfügt ein Padel-Spielfeld über Außenwände, gegen die der Spielball geschlagen werden kann, beispielsweise um den Spielball in das gegnerische Feld zu spielen, ähnlich wie beim Squash.

Im Gegensatz zu herkömmlichen Tennisschlägern, Squashschlägern oder anderen besaiteten Ballspielschlägern hat ein Padel-Schläger in der Regel keine Schlagfläche aus gewebten Saiten. Stattdessen hat der Padel-Schläger im Allgemeinen eine Platte, die oft auch als Kern bezeichnet wird. Diese Platte definiert in der Regel die Schlagflächen des jeweiligen Padel-Schlägers. Die Platte ist häufig mit einem zusätzlichen Material beschichtet oder beplankt, um die Steifigkeit und/oder Elastizität des Schlägers zu beeinflussen oder bewusst zu verändern. Darüber hinaus gibt es auch für den Padel -Sport Vorschriften, die bestimmte Einschränkungen und/oder Anforderungen an das Design und/oder die Konstruktion eines Padel-Schlägers stellen.

EP 4 295 927 A2 offenbart einen Schläger für Padel-Tennis, dessen Platte einen Kernkörper und einen Halter zum Einfassen zumindest eines Teils des Kernkörpers umfasst, wobei die Platte eine erste Schlagseite mit einer ersten Zusammensetzung und eine zweite Schlagseite mit einer zweiten Zusammensetzung aufweist. Weiterhin unterscheidet sich die erste Zusammensetzung der ersten Schlagseite von der zweiten Zusammensetzung der zweiten Schlagseite.

WO 2009/125329 A1 offenbart einen Sportschläger, der aus einem Griffteil, einem Paddelteil, das mit mindestens einer festen Ballschlagfläche versehen ist, und einem Halsteil, das den Griffteil und den Paddelteil starr verbindet, besteht. Der Paddelabschnitt umfasst mindestens einen ersten Hohlraum mit einer ersten Längsachse, die im Wesentlichen nicht senkrecht zur Hauptbezugsebene steht.

US 2019/269986 A1 offenbart ein System, das ein Sportgerät mit Öffnungen umfassen kann. Die Öffnungen können sich durch das Sportgerät erstrecken. Das System kann einen Stopfen umfassen, der in einer der Öffnungen befestigt werden kann, die sich durch das Sportgerät erstrecken. Der Stecker kann einen ersten Endabschnitt, einen zweiten Endabschnitt und einen Befestigungsmechanismus umfassen. Der erste Endabschnitt kann einen ersten Außenflansch und einen ersten Körper umfassen. Der erste Außenflansch kann einen größeren Durchmesser als der erste Körper haben. Der zweite Endabschnitt kann einen zweiten Außenflansch und einen zweiten Körper umfassen. Der zweite Außenflansch kann einen größeren Durchmesser als der zweite Körper haben. Der Befestigungsmechanismus kann so konfiguriert sein, dass er den ersten Endabschnitt mit dem zweiten Endabschnitt verbindet, um den Stecker in einer der Öffnungen zu befestigen.

DE 89 05 145 U1 offenbart einen Schläger für Standtennis oder dergleichen mit einer im Wesentlichen kreisrunden oder ovalen Prallplatte mit beidseitigen Schlagflächen und radial daran angeordnetem Schlägergriff, wobei die Prallplatte aus einem Vollmaterial besteht, dessen Außenseiten unmittelbar die Schlagflächen bildet. Die Prallplatte hat eine Vielzahl von der einen bis zur anderen Schlagfläche durchgehende Löcher. Die aus dem Stand der Technik bekannten Padel-Schläger haben noch Nachteile. Dies mag zum einen daran liegen, dass Padel-Tennis als Sportart im Vergleich zu anderen Ballsportarten erst relativ kurz existiert. Darüber hinaus wurde Padel-Tennis bisher nur als Nischensport und/oder auf weniger wettbewerbsorientiertem und/oder professionellem Niveau in bestimmten Regionen der Welt ausgeübt. Daher war die Entwicklungsbemühungen für solche Ballspielschläger für Padel-Tennis bisher möglicherweise begrenzt. Aufgrund der zunehmenden Popularität dieser Sportart, auch in anderen Regionen der Welt, besteht jedoch die Notwendigkeit, Padel-Schläger weiterzuentwickeln und die Nachteile der aus dem Stand der Technik bekannten Padel-Schläger zumindest teilweise zu überwinden.

Der vorliegenden Erfindung liegt daher die Aufgabe zugrunde, einen Padel-Schläger bereitzustellen, der eine verbesserte Handhabung und/oder verbesserte Schlageigenschaften aufweist.

Diese Aufgabe wird durch einen Ballspielschläger gemäß des unabhängigen Anspruchs 1 gelöst. Bevorzugte Ausführungsformen des erfindungsgemäßen Padel-Schlägers sind in den abhängigen Ansprüchen beschrieben.

Demnach richtet sich die vorliegende Erfindung gemäß einem ersten Aspekt auf einen Padel-Schläger mit einem Griffabschnitt und einem mit dem Griffabschnitt verbundenen Kopfabschnitt. Der Kopfabschnitt weist eine erste und eine gegenüberliegende zweite Schlagfläche auf, die parallel zur ersten Schlagfläche ausgerichtet ist. Der Kopfabschnitt weist weiterhin mehrere Öffnungen auf, die sich von der ersten Schlagfläche zur zweiten Schlagfläche erstrecken. Jede Öffnung weist ein Eintrittsloch auf der ersten Schlagfläche und ein entsprechendes Austrittsloch auf der zweiten Schlagfläche auf, wobei sich ein Eintrittsloch mindestens einer Öffnung in seiner Form und/oder Größe von dem entsprechenden Austrittsloch der mindestens einen Öffnung unterscheidet.

Ein weiterer möglicher Aspekt richtet sich auf einen Padel-Schläger mit einem Griffabschnitt und einem mit dem Griffabschnitt verbundenen Kopfabschnitt. Der Kopfabschnitt weist eine erste und eine gegenüberliegende zweite Schlagfläche auf, die parallel zur ersten Schlagfläche ausgerichtet ist. Der Kopfabschnitt weist weiterhin mehrere Öffnungen auf, die sich von der ersten Schlagfläche zur zweiten Schlagfläche erstrecken. Jede Öffnung weist ein Eintrittsloch auf der ersten Schlagfläche und ein entsprechendes Austrittsloch auf der zweiten Schlagfläche auf, wobei ein Eintrittsloch mindestens einer Öffnung einen Versatz in der Schlagflächenebene, also die Ebene, in der sich die Schlagflächen erstrecken, zum entsprechenden Austrittsloch der mindestens einen Öffnung aufweist.

Bevorzugt unterscheidet sich ein Eintrittsloch mindestens einer Öffnung in seiner Form und/oder Größe von dem entsprechenden Austrittsloch der mindestens einen Öffnung und weist einen Versatz in der Schlagflächenebene zum entsprechenden Austrittsloch der mindestens einen Öffnung auf.

Mit anderen Worten basiert die vorliegende Erfindung auf der Idee, einen Padel-Schläger mit Öffnungen bereitzustellen, die darauf ausgelegt sind, die Eigenschaften des Padel-Schlägers auf eine gewünschte Weise gezielt anzupassen bzw. zu optimieren. Dadurch können beispielsweise die Schlageigenschaften, das aerodynamische Verhalten beim Schlag und/oder das Abprallverhalten des Balls am Schläger angepasst werden. Beispielsweise kann auch die vom Benutzer vor dem Schlag, während des Schlags und/oder nach dem Schlag in der Schlagbewegung aufzubringende Kraft, um eine gewünschte Ballgeschwindigkeit zu erreichen, angepasst werden. Es kann zum Beispiel, beispielsweise durch unterschiedliche Formen oder beispielsweise durch unterschiedliche Formen und einen unterschiedlichen Versatz der Öffnungen, auch das Gewicht, die Gewichtsverteilung und/oder der Schwerpunkt des Padel-Schlägers angepasst werden.

Beispielsweise kann so auch die Handhabbarkeit des Schlägers vor, während und/oder nach dem Spiel verbessert werden. Es kann zum Beispiel das Strömungsprofil des Schlägers angepasst werden. Beispielsweise kann der Luftwiderstand durch bestimmte Formen und/oder Anordnung der Öffnungen angepasst werden, zum Beispiel kann der Luftwiderstand verringert und/oder vergrößert werden. Beispielsweise kann durch Anpassung der Aerodynamik eine Stabilisierung der Schlagbahn des Padel-Schlägers beim Schlag und/oder eine Stabilisierung der Bewegung erreicht werden. Durch Anpassung der Aerodynamik kann beispielsweise ein beschleunigender Effekt beim Schlag erreicht werden.

Dies kann beispielsweise durch einen Versatz in der Schlagflächenebene eines oder mehrerer Eintrittslöcher zu den jeweils entsprechenden Austrittslöchern und indem sich mindestens ein Eintrittsloch mindestens einer Öffnung in seiner Form und/oder Größe von dem entsprechenden Austrittsloch der Öffnung unterscheidet erreicht werden.

Hierdurch können verbesserte Eigenschaften des Schlägers im Vergleich zu bekannten Padel-Schlägern mit herkömmlicher Gestaltung der Öffnungen erreicht werden.

Der Kopfabschnitt des Padel-Schlägers weist eine erste und eine gegenüberliegende zweite Schlagfläche auf, die parallel zur ersten Schlagfläche ausgerichtet ist. Durch Ändern der Ausrichtung des Padel-Schlägers und/oder der Hand des Benutzers, die den Griffabschnitt greift, relativ zu einem Padel-Ball während des Spielens, z.B. beim Wechsel von einer Rückhand-Schlagposition zu einer Vorhand-Schlagposition und/oder umgekehrt, kann der Benutzer des Padel-Schlägers selektiv jede Schlagfläche verwenden, um den Padel-Ball zu schlagen.

Durch eine Anpassung der Öffnungen kann eine Asymmetrie des Schlägers in Bezug auf eine Ebene, die sich parallel zu den beiden Schlagflächen mittig zwischen den beiden Schlagflächen ausdehnt, erreicht werden.

Die Bereitstellung einer solchen Asymmetrie der Öffnungen in Bezug auf die Ebene, die sich parallel zu den beiden Schlagflächen mittig zwischen den beiden Schlagflächen ausdehnt, kann es ermöglichen, dass der Kopfabschnitts individueller und/oder präziser an einen oder mehrere Aspekte des Padel-Tennis angepasst werden kann, z. B. durch Verbesserung und/oder Optimierung der Leistung des Padel-Schlägers in Bezug auf eine oder mehrere bestimmte Arten von Schlägen. Außerdem können dadurch die Schlageigenschaften des Padel-Schlägers relativ zum Padel-Ball während des Spiels entsprechend der aktuellen Spielsituation verändert werden, z. B. durch Drehen des Padel-Schlägers um die Längsachse des Griffabschnitts, z. B. um 180°, relativ zum Padel-Ball, um z. B. eine geeignetere Schlageigenschaft des Kopfabschnitts für eine bestimmte Situation, z. B. eine bestimmte Schlagart, während des Spiels zu schaffen. Eine solche Drehung des Padel-Schlägers kann durch Drehen des Griffabschnitts in der Hand des Benutzers, d.h. relativ zur Hand des Benutzers, oder durch Ändern der Ausrichtung der Hand des Benutzers, die den Griffabschnitt des Padel-Schlägers ergreift, relativ zum Padel-Ball im Spiel erfolgen, z.B. durch den Wechsel von einer Vorhand-Schlagposition zu einer Rückhand-Schlagposition und/oder umgekehrt. Dadurch können die Schlageigenschaften des Padel-Schlägers relativ zum Padel-Ball, z. B. einem entgegenkommenden Padel-Ball, zwischen den Schlägen verändert werden. Dies kann vorteilhaft sein, indem z.B. die Konfiguration der Öffnungen auf eine oder mehrere bestimmte Spielsituationen, z.B. einen oder mehrere bestimmte Schläge, zugeschnitten wird. So kann beispielsweise die Konfiguration der Öffnungen angepasst werden, um eine oder mehrere Eigenschaften, z. B. eine oder mehrere Spielcharakteristiken und/oder einen oder mehrere physikalische Parameter des Padel-Schlägers, bereitzustellen, die für eine oder mehrere Arten von Schlägen, z. B. einen Rückhandschlag und/oder einen Vorhandschlag, vorteilhaft sein können.

Da ein Padel-Spielfeld im Vergleich zu einem Tennisfeld relativ klein ist und jede Mannschaft im Allgemeinen aus zwei Spielern besteht, die gleichzeitig auf gegenüberliegenden Seiten eines Netzes auf dem Padel-Spielfeld spielen, kann ein Spieler einer Mannschaft darauf verzichten, einen Rückhandschlag zu spielen, um dem anderen Spieler derselben Mannschaft zu ermöglichen, einen Vorhandschlag zu spielen, da Vorhandschläge im Allgemeinen mit mehr Kraft und/oder Kontrolle gespielt werden können als Rückhandschläge. Daher kann der Kopfabschnitt im Allgemeinen so konfiguriert werden, dass die durch eine entsprechende Konfiguration der Löcher erreichte Asymmetrie des Kopfabschnitts für Vorhand- oder Rückhandschläge besonders vorteilhaft ist, wobei optional in Kauf genommen werden kann, dass eine solche Konfiguration für den anderen Teil der Rückhand- oder Vorhandschläge weniger vorteilhaft ist. Dies kann für Padel-Tennis geeignet sein, da Vorhand-Schläge im Allgemeinen häufiger gespielt werden als Rückhand-Schläge, wie oben beschrieben.

Padel-Schläger sind in der Regel mit einer Handschlaufe versehen, die bei öffentlichen Padel-Spielen obligatorisch ist. Die Handschlaufe kann die Ausrichtung des Padel-Schlägers relativ zur Hand und/oder zum Handgelenk und/oder zum Arm des Benutzers beibehalten und/oder zumindest die Möglichkeit des Benutzers einschränken, die Ausrichtung des Padel-Schlägers relativ zur Hand und/oder zum Handgelenk und/oder zum Arm des Benutzers zu ändern. Infolgedessen kann die Handschlaufe sicherstellen, dass der Kopfabschnitt während der Benutzung/des Spiels in der vorgesehenen Ausrichtung ist und bleibt.

Darüber hinaus kann die Konfiguration der Öffnungen im Kopfabschnitt, die in Bezug auf die Schlagflächenebene asymmetrisch ist, es ermöglichen, dass Bereiche mit weniger und/oder kleineren Öffnungen und/oder einer größeren Masse und/oder einem größeren Volumen Bereichen des Kopfabschnitts zugewiesen werden, in denen es vorteilhaft sein kann eine weniger und/oder kleiner Öffnungen und/oder eine größere Masse und/oder ein größeres Volumen zu haben, beispielsweise für den Impulsübertrag auf den Padel-Ball beim Schlag. Dies kann zum Beispiel die Menge an Kraft erhöhen, die von dem Kopfabschnitt auf den Padel-Ball übertragen werden kann und/oder kann die Steifigkeit, zumindest in bestimmten Abschnitten, des Kopfabschnitts erhöhen und/oder kann einen Grad an Ballkontrolle erhöhen, der durch den Kopfabschnitt, zumindest in bestimmten Abschnitten des Kopfabschnitts, erreicht werden kann.

Darüber hinaus kann die Menge an Material, die in Bereichen des Kopfabschnitts verwendet wird, in denen größere Öffnungen und/oder eine geringere Masse und/oder ein geringeres Volumen des Kopfabschnitts erforderlich und/oder gewünscht ist, im Vergleich zu den Bereichen, in denen kleinere Öffnungen und/oder eine größere Masse und/oder ein größeres Volumen des Kopfabschnitts erforderlich ist, reduziert werden.

Oftmals führen beispielsweise Padel-Spieler eine Schlagart, beispielsweise einen Rückhand-Schlag, schwächer und/oder schlechter aus als eine andere Schlagart, beispielsweise einen Vorhand-Schlag. Dann kann beispielsweise eine entsprechende Konfiguration der Öffnungen nützlich sein, damit ein Benutzer verschiedene Schlagarten ähnlich stark und/oder gut ausführen kann. Eine entsprechende Konfiguration der Öffnungen kann auch dabei helfen, bestimmte Schlagstärken und/oder -schwächen des Benutzers auszugleichen und/oder zu unterstützen. Eine beispielhafte Anordnung der Öffnungen in konzentrischen Kreisen um das Zentrum der Schlagflächen, wobei die Öffnungen eine Neigung relativ zur Schlagflächenebene zum Zentrum und/oder nach innen aufweisen kann beispielsweise eine Verbesserung der Aerodynamik, zum Beispiel eine Beschleunigung und/oder eine Stabilisierung der Bewegung bewirken. Durch konusförmige Öffnungen und/oder sich in eine Richtung senkrecht zur Schlagflächenebene verengende Öffnungen kann beispielsweise auch ein stabilisierender oder beschleunigender Effekt beim Schlag erreicht werden. Die Beschleunigung und/oder Stabilisierung kann von der Ausrichtung der Schlagfläche relativ zur Schlagbahn abhängen. Die Beschleunigung kann auch eine negative Beschleunigung und/oder ein Abbremsen sein.

Zugleich stellt die Lösung der vorliegenden Erfindung eine ausgesprochen einfache Möglichkeit dar, die Eigenschaften von Padel-Schlägern zu verbessern, da lediglich die Öffnungen, die sich von der ersten Schlagfläche zur zweiten Schlagfläche erstrecken, angepasst werden.

Die Ausdrücke "Eintrittsloch" und "Austrittsloch" sind im Kontext der vorliegenden Erfindung als im Wesentlichen austauschbare und äquivalente Ausdrücke zu verstehen und dienen nur der begrifflichen Unterscheidung der Löcher auf den jeweils im Wesentlichen gleichwertigen, austauschbaren ersten und zweiten Schlagflächen des Padel-Schlägers. Unter den Begriffen "Loch" oder "Löcher" sind sowohl Eintrittslöcher als auch Austrittslöcher von Öffnungen zu verstehen. Jede Öffnung weist ein Eintrittsloch auf der ersten Schlagfläche und ein entsprechendes Austrittsloch auf der zweiten Schlagfläche aus. Der Ausdruck "entsprechend" ist hierbei so zu verstehen, dass ein einem Eintrittsloch entsprechendes Austrittsloch stets das Austrittsloch bezeichnet, welches zur selben Öffnung wie das Eintrittsloch gehört. Eine Öffnung stellt also eine Verbindung zwischen einem Eintrittsloch und einem entsprechenden Austrittsloch dar, wobei Ein- und Austrittsloch genauso gut vertauscht sein können. Eine Öffnung weist ein Eintrittsloch und ein Austrittsloch aus, als gehören das Eintrittsloch und das Austrittsloch zu der entsprechenden Öffnung.

Der Padel-Schläger weist einen Kopfabschnitt mit zwei parallelen Schlagflächen auf. Unterschiedliche Bereiche der Schlagfläche können mit unterschiedlichen Begriffen beschrieben werden, um sie voneinander zu unterscheiden und/oder um Bezug auf einen bestimmten Bereich zu nehmen. Zum Beispiel kann ein Randbereich und/oder ein äußerer Bereich einer Schlagfläche einen bestimmten äußeren Anteil der Schlagfläche vom Rand aus bezeichnen. Der Randbereich einer Schlagfläche kann zum Beispiel maximal die äußeren 20%, maximal die äußeren 30%, maximal die äußeren 50%, maximal die äußeren 60% oder maximal die äußeren 80% einer Schlagfläche bezeichnen. Ein Randbereich einer Schlagfläche kann zum Beispiel auch den Bereich einer Schlagfläche bezeichnen, in dem sich ein äußerer Anteil der Öffnungen des Kopfabschnittes befinden, wobei der äußere Anteil der Öffnungen beispielsweise ein Anteil der Öffnungen sein kann, die näher am Rand der Schlagfläche liegen als andere Öffnungen. Der äußere Anteil der Öffnungen kann beispielsweise maximal die äußeren 20%, maximal die äußeren 30%, maximal die äußeren 50%, maximal die äußeren 60% oder maximal die äußeren 80% der Öffnungen umfassen. Beispielsweise können eine Mitte, ein mittlerer Bereich, ein Zentrum, ein zentraler Bereich, ein Inneres und/oder ein Innenbereich einer Schlagfläche gleichermaßen einen bestimmten inneren Anteil der Schlagfläche, der das geometrische Zentrum der Schlagfläche enthalten kann, bezeichnen. Ein Zentrum einer Schlagfläche kann zum Beispiel maximal die inneren 20%, maximal die inneren 30%, maximal die inneren 50%, maximal die inneren 60% oder maximal die inneren 80% einer Schlagfläche bezeichnen. Ein Zentrum einer Schlagfläche kann zum Beispiel auch den Bereich einer Schlagfläche bezeichnen, in dem sich ein innerer Anteil der Öffnungen des Kopfabschnittes befinden, wobei der innere Anteil der Öffnungen beispielsweise ein Anteil der Öffnungen sein kann, die näher am geometrischen Zentrum der Schlagfläche liegen als andere Öffnungen. Der innere Anteil der Öffnungen kann beispielsweise maximal die inneren 20%, maximal die inneren 30%, maximal die inneren 50%, maximal die inneren 60% oder maximal die inneren 80% der Öffnungen umfassen. Randbereich und Zentrum einer Schlagfläche bezeichnen oftmals Bereiche der Schlagflächen, die sich nicht wesentlich überschneiden. Randbereich und Zentrum einer Schlagfläche können auch ineinander übergehende und/oder sich überschneidende Bereiche bezeichnen.

Äußere und innere Öffnungen und/oder Löcher können Öffnungen und/oder Löcher sein, die sich im äußeren bzw. inneren Bereich der Schlagflächen befinden. Äußere Öffnungen und/oder Löcher können auch die am nächsten zum Rand einer Schlagfläche gelegenen Öffnungen und/oder Löcher bezeichnen.

Die Querschnittsfläche eines Lochs (i.e., eines Eintrittslochs oder eines Austrittslochs einer Öffnung) ist die Fläche, die von einer mit einer Schlagfläche in der Schlagflächenebene abschließenden Abgrenzung einer Öffnung umfasst ist. Die Größe eines Ein- oder Austrittslochs bestimmt sich durch den Flächeninhalt der Querschnittsfläche des Lochs. Der Rand eines Lochs ist der Rand der Querschnittsfläche des Lochs.

Gemäß einem ersten Aspekt der Erfindung unterscheidet sich ein Eintrittsloch mindestens einer Öffnung des Padel-Schlägers in seiner Form und/oder Größe von dem entsprechenden Austrittsloch der mindestens einen Öffnung.

Die Form eines Ein- und/oder Austrittslochs bestimmt sich durch die Form der Querschnittsfläche des Lochs. Der Rand mindestens eines Lochs kann einen stetigen oder unstetigen Übergang von der Öffnung zur Schlagfläche bilden. Die Eintrittslöcher mindestens eines Teils der Öffnungen können abgerundete, abgeflachte, halbrunde und/oder gewinkelte Kanten aufweisen. Die Ein- und Austrittslöcher können eine runde, kreisförmige, elliptische, ovale, punktsymmetrische, achsensymmetrische, eckige, viereckige, dreieckige, sechseckige, rechteckige, quadratische, tropfenförmige, trapezförmige, rautenförmige oder beliebige Form haben.

Gemäß einem weiteren Aspekt der Erfindung weist ein Eintrittsloch mindestens einer Öffnung des Padel-Schlägers einen Versatz in der Schlagflächenebene zum entsprechenden Austrittsloch der mindestens einen Öffnung auf.

Bevorzugt unterscheidet sich ein Eintrittsloch mindestens einer Öffnung in seiner Form und/oder Größe von dem entsprechenden Austrittsloch und weist einen Versatz in der Schlagflächenebene zum entsprechenden Austrittsloch auf.

Es können sich beispielsweise mehrere Eintrittslöcher in ihrer Form und/oder Größe von den jeweils entsprechenden Austrittslöchern unterscheiden oder in ihrer Form und/oder Größe von den jeweils entsprechenden Austrittslöchern unterscheiden und einen Versatz in der Schlagflächenebene zu den jeweils entsprechenden Austrittslöchern aufweisen. Dies kann beispielsweise besonders vorteilhaft sein, um eine Verbesserung der Handhabung und/oder der Schlageigenschaften des Padel-Schlägers zu erreichen.

Bevorzugt weist jedes Eintrittsloch von mindestens 5, bevorzugt mindestens 10, stärker bevorzugt mindestens 20, noch stärker bevorzugt mindestens 30 und besonders bevorzugt mindestens 50 Öffnungen einen Versatz in der Schlagflächenebene zum jeweils entsprechenden Austrittsloch auf.

Es kann beispielsweise jedes Eintrittsloch von mindestens 5, bevorzugt mindestens 10, stärker bevorzugt mindestens 20, noch stärker bevorzugt mindestens 30 und besonders bevorzugt mindestens 50 Öffnungen einen Versatz in der Schlagflächenebene zum jeweils entsprechenden Austrittsloch aufweisen und sich in seiner Form und/oder Größe von dem entsprechenden Austrittsloch unterscheiden.

Es kann sich beispielsweise auch jedes Eintrittsloch bis auf ein zu einer Öffnung, die sich in der Mitte der Schlagfläche befindet, gehörendes Eintrittsloch in seiner Form und/oder Größe von dem entsprechenden Austrittsloch unterscheiden oder in seiner Form und/oder Größe von dem entsprechenden Austrittsloch unterscheiden und einen Versatz in der Schlagflächenebene zum entsprechenden Austrittsloch aufweisen. Beispielsweise kann sich auch jedes Eintrittsloch bis auf die zu den Öffnungen im Zentrum gehörenden Eintrittslöcher in seiner Form und/oder Größe vom entsprechenden Austrittsloch unterscheiden.

Bevorzugt beträgt der Versatz in der Schlagflächenebene zwischen Eintrittsloch und entsprechendem Austrittsloch, bezogen auf die maximale Ausdehnung des Eintritts- bzw. Austrittslochs innerhalb der Schlagflächenebene mindestens 0,2, bevorzugt mindestens 0,5, stärker bevorzugt mindestens 1,0 und besonders bevorzugt mindestens 1,5.

Vorzugsweise ist der Versatz in der Schlagflächenebene zwischen Eintrittsloch und dem entsprechenden Austrittsloch so gewählt, dass ein Winkel zwischen einer Geraden durch den geometrischen Schwerpunkt des Eintrittslochs und den geometrischen Schwerpunkt des Austrittslochs zur Ebene der Schlagflächen kleiner als 89°, bevorzugt kleiner als 85°, stärker bevorzugt kleiner als 80°, noch stärker bevorzugt kleiner als 70° und besonders bevorzugt kleiner als 60° ist.

Beispielsweise kann der Versatz der zu den Öffnungen im Randbereich der Schlagfläche gehörenden Löcher größer sein als der Versatz der zu den Öffnungen im Zentrum der Schlagfläche gehörenden Löcher. Zum Beispiel können die jeweils zu einer Öffnung gehörenden Löcher jeweils vom Rand der Schlagfläche zum Zentrum der Schlagfläche hin einen immer größeren, oder bevorzugt einen immer kleineren Versatz aufweisen.

Bevorzugt ist die Querschnittsfläche eines Eintrittslochs mindestens einer Öffnung größer ist als die Querschnittsfläche des entsprechenden Austrittslochs. Besonders bevorzugt ist die Querschnittsfläche jedes Eintrittslochs von mindestens 5, bevorzugt mindestens 10, stärker bevorzugt mindestens 20, noch stärker bevorzugt mindestens 30 und besonders bevorzugt mindestens 50 Öffnungen größer als die Querschnittsfläche des jeweils entsprechenden Austrittslochs.

Alternativ können die Querschnittsflächen der Ein- und/oder Austrittslöcher gleich groß sein und dabei unterschiedliche Formen aufweisen.

Es können beispielsweise nur eine bestimmte Anzahl der Eintrittslöcher der Öffnungen im Randbereich und/oder im Zentrum eine andere Größe als das jeweils entsprechende Austrittsloch aufweisen. Beispielsweise können bei 48 Öffnungen nur Eintrittslöcher der äußeren 12 und/oder der mittleren 8 Öffnungen größer als die jeweils entsprechenden Austrittslöcher sein.

In den Ausführungen, in denen die Querschnittsfläche eines Eintrittslochs mindestens einer Öffnung größer ist als die Querschnittsfläche des entsprechenden Austrittslochs beträgt das Verhältnis zwischen den jeweiligen Querschnittsflächen bevorzugt mindestens 1,1, bevorzugt mindestens 1,25, stärker bevorzugt mindestens 1,5 und besonders bevorzugt mindestens 2.

Bevorzugt haben die Eintrittslöcher und/oder Austrittslöcher im Randbereich mindestens einer Schlagfläche eine andere Größe als die Eintrittslöcher und/oder Austrittslöcher im Zentrum der besagten Schlagfläche.

Bevorzugt sind die Eintrittslöcher im Randbereich der ersten Schlagfläche kleiner sind als im Zentrum der ersten Schlagfläche, während die Austrittslöcher im Randbereich der zweiten Schlagfläche größer sind als im Zentrum der zweiten Schlagfläche.

Die Eintrittslöcher und/oder die Austrittslöcher sind bevorzugt in konzentrischen Kreisen auf den Schlagflächen angeordnet. Der Mittelpunkt der konzentrischen Kreise liegt beispielsweise im Zentrum der Schlagflächen.

Besonders bevorzugt sind die Eintrittslöcher in gleich vielen konzentrischen Kreisen wie die Austrittslöcher angeordnet, wobei die konzentrischen Kreise auf der ersten Schlagfläche bevorzugt einen größeren Radius haben als die konzentrischen Kreise auf der zweiten Schlagfläche, wobei sich bevorzugt für jedes auf einem konzentrischen Kreis angeordnete Eintrittsloch die zugehörige Öffnung zu einem auf dem nächstkleineren konzentrischen Kreis angeordneten Austrittsloch erstreckt.

Die Ein- und Austrittslöcher der Öffnungen können beispielsweise periodisch angeordnet sein. Die Ein- und Austrittslöcher der Öffnungen können beispielsweise in einem quadratischen Gitter, einem hexagonalen Gitter oder einem Wabengitter angeordnet sein. Die Ein- und Austrittslöcher der Öffnungen können auch auf einer Spirale angeordnet sein.

Die mindestens eine Öffnung ist bevorzugt von einer Innenfläche umschlossen, die einen Übergang zwischen den Formen und/oder Größen der jeweiligen Ein- und Austrittslöcher bildet. Jede der Öffnungen kann von einer solchen Innenfläche umschlossen sein.

In einer möglichen Ausführungsform weist die Innenfläche der mindestens einen Öffnung bevorzugt eine konkave und/oder konvexe Wölbung auf.

Bevorzugt hat/haben die eine oder mehrere Öffnung(en) eine allgemeine geschlossene zylindrische Form, eine konische Form, eine stufenartige Form und/oder die Form eines Prismas oder eines Kegelstumpfes.

Die Öffnungen können sich beispielsweise zumindest teilweise in eine Richtung senkrecht zur Schlagflächenebene verengen. So kann beispielsweise auch ein stabilisierender oder beschleunigender Effekt beim Schlag erreicht werden.

Zusätzlich oder alternativ können die Öffnungen eine verdrallte allgemeine geschlossene zylindrische Form, eine verdrallte konische Form, eine verdrallte stufenartige Form oder die Form eines verdrallten Prismas haben. Die Öffnungen können beispielsweise die Form von Gewindebohrungen haben.

Die Öffnungen können gebohrt, gefräst, gestanzt oder gestemmt sein oder durch andere Gußverfahren, Druckverfahren wie z.B. 3D-Druck und/oder Formverfahren oder andere Verfahren zum Formen von Öffnungen gebildet sein. Die Form der Eintrittslöcher und Austrittslöcher kann beispielsweise durch das Verfahren, mit dem die Öffnungen geformt sind, bestimmt sein.

Weiterhin können die Schlagflächen des Padel-Schlägers zusätzlich oder alternativ einen asymmetrischen Materialaufbau und/oder eine asymmetrische Form aufweisen.

Bevorzugte Ausführungsformen der vorliegenden Erfindung werden im Folgenden unter Bezugnahme auf die Figuren näher erläutert. Die beschriebenen Ausführungsformen stellen keine Einschränkung der vorliegenden Erfindung dar.
Fig. 1 zeigt einen Padel-Schläger gemäß einer bevorzugten Ausführungsform der Erfindung in einer Vorderansicht;
Fig. 2 zeigt einen Padel-Schläger gemäß einer weiteren bevorzugten Ausführungsform der Erfindung in einer Vorderansicht und einer Rückansicht;
Fig. 3 zeigt einen Padel-Schläger gemäß einer weiteren bevorzugten Ausführungsform der Erfindung in einer Vorderansicht und einer Rückansicht;
Fig. 4 zeigt einen Padel-Schläger gemäß einer weiteren bevorzugten Ausführungsform der Erfindung in einer Vorderansicht und einer Rückansicht;
Fig. 5 zeigt einen Padel-Schläger gemäß eines weiteren Beispiels, das nicht unter die vorliegenden Ansprüche fällt, in einer Vorderansicht und einer Rückansicht;
Fig. 6a zeigt einen Längsschnitt eines Padel-Schlägers gemäß der Ausführungsform aus Fig. 3;
Fig. 6b zeigt einen Längsschnitt eines Padel-Schlägers gemäß der Ausführungsform aus Fig. 5;
Fig. 7a zeigt einen Querschnitt einer Öffnung gemäß einer bevorzugten Ausführungsform der Erfindung;
Fig. 7b zeigt einen Querschnitt einer Öffnung gemäß einer bevorzugten Ausführungsform der Erfindung;
Fig. 8a zeigt eine dreidimensionale Ansicht einer der Öffnungen aus Fig. 7a;
Fig. 8b zeigt eine dreidimensionalen Ansicht einer der Öffnungen aus Fig. 7b.

Fig. 1 zeigt einen Padel-Schläger 1 gemäß einer bevorzugten Ausführungsform der Erfindung mit einem Griffabschnitt 2 und einem mit dem Griffabschnitt 2 verbundenen Kopfabschnitt 3. Der Kopfabschnitt 3 weist eine erste Schlagfläche 4 und eine gegenüberliegende zweite Schlagfläche 5 (nicht dargestellt) auf, die parallel zur ersten Schlagfläche 4 ausgerichtet ist. Der Kopfabschnitt 3 weist weiterhin mehrere Öffnungen 6 auf, die sich von der ersten Schlagfläche 4 zur zweiten Schlagfläche 5 erstrecken. Jede Öffnung 6 weist ein Eintrittsloch 7 auf der ersten Schlagfläche 4 und ein entsprechendes Austrittsloch 8 (nicht dargestellt) auf der zweiten Schlagfläche 5 auf, wobei sich ein Eintrittsloch 7 mindestens einer Öffnung 6 in seiner Form und/oder Größe von dem entsprechenden Austrittsloch 8 der mindestens einen Öffnung unterscheidet.

Fig. 2 zeigt eine Vorder- und Rückansicht eines Padel-Schlägers 1 gemäß einer weiteren bevorzugten Ausführungsform mit einem Griffabschnitt 2 und einem mit dem Griffabschnitt 2 verbundenen Kopfabschnitt 3. Der Kopfabschnitt 3 weist eine erste Schlagfläche 4 und eine gegenüberliegende zweite Schlagfläche 5 auf, die parallel zur ersten Schlagfläche 4 ausgerichtet ist. Der Kopfabschnitt 3 weist weiterhin mehrere Öffnungen 6 auf, die sich von der ersten Schlagfläche 4 zur zweiten Schlagfläche 5 erstrecken. Jede Öffnung 6 weist ein Eintrittsloch auf der ersten Schlagfläche 4 und ein entsprechendes Austrittsloch auf der zweiten Schlagfläche 5 auf. In der dargestellten Ausführungsform unterscheiden sich die Eintrittslöcher aller Öffnungen 6 sowohl in ihrer Form als auch in ihrer Größe von dem entsprechenden Austrittsloch der jeweiligen Öffnung. So sind die Ellipsen der zweiten Schlagfläche 5 nicht nur größer, sondern haben auch ein etwas anderes Verhältnis der Halbachsen. Die elliptischen Formen der Eintrittslöcher und Austrittslöcher in der Figur dienen dabei lediglich als Beispiel zur Veranschaulichung. Die Löcher können zum Beispiel auch eine andere elliptische, runde, kreisförmige, ovale, punktsymmetrische, achsensymmetrische, eckige, viereckige, dreieckige, sechseckige, rechteckige, quadratische, tropfenförmige, trapezförmige, rautenförmige oder beliebige Form haben. Die Anordnung der Öffnungen in der Figur dient ebenfalls als Beispiel zur Veranschaulichung. Die Ein- und Austrittslöcher der Öffnungen können beispielsweise in konzentrischen Kreisen oder periodisch angeordnet sein. Die Ein- und Austrittslöcher der Öffnungen können beispielsweise in einem quadratischen Gitter, einem hexagonalen Gitter oder einem Wabengitter angeordnet sein. Die Ein- und Austrittslöcher der Öffnungen können auch auf einer Spirale angeordnet sein. Die Ein- und Austrittslöcher können beliebig angeordnet sein.

Auch wenn sich in der dargestellten Ausführungsform die Eintrittslöcher aller Öffnungen 6 sowohl in ihrer Form als auch in ihrer Größe von dem entsprechenden Austrittsloch der jeweiligen Öffnung unterscheiden, ist dies nicht erforderlich. Vielmehr können sich die Öffnungen auch ausschließlich entweder in ihrer Form oder in ihrer Größe unterscheiden. Ferner können einige oder die Mehrzahl der Öffnungen auch mit identischen Ein- und Austrittslöchern versehen sein, so dass sich nur einige oder ein Mehrzahl der Öffnungen im Hinblick auf ihre Ein- und Austrittslöcher unterscheiden.

Fig. 3 zeigt eine Vorder- und Rückansicht eines Padel-Schlägers 1 gemäß einer weiteren bevorzugten Ausführungsform. Die Eintrittslöcher der Öffnungen 6 dieser Ausführungsform unterscheiden sich in ihrer Größe von den jeweils entsprechenden Austrittslöchern der Öffnung 6. Die runde Form der Eintrittslöcher und Austrittslöcher in der Figur dient auch hier lediglich als Beispiel zur Veranschaulichung. Die Öffnungen 6 sind gemäß dieser bevorzugten Ausführungsform in konzentrischen Kreisen 14 angeordnet. Diese Anordnung in konzentrischen Kreisen ist jedoch nur eine von verschiedenen möglichen Anordnungen. Die Öffnungen können beispielsweise auch periodisch angeordnet sein. Die Ein- und Austrittslöcher der Öffnungen können beispielsweise in einem quadratischen Gitter, einem hexagonalen Gitter oder einem Wabengitter angeordnet sein. Die Ein- und Austrittslöcher der Öffnungen können auch auf einer Spirale angeordnet sein.

Fig. 4 zeigt eine Vorder- und Rückansicht eines Padel-Schlägers 1 gemäß einer weiteren bevorzugten Ausführungsform. Die Eintrittslöcher sind gemäß dieser Ausführungsform im Randbereich 12 der ersten Schlagfläche 4 kleiner als im Zentrum 13 der ersten Schlagfläche 4, während die Austrittslöcher im Randbereich 12 der zweiten Schlagfläche 5 größer sind als im Zentrum 13 der zweiten Schlagfläche 5.

Fig. 5 zeigt eine Vorder- und Rückansicht eines Padel-Schlägers 1 gemäß einer Ausführungsform, die nicht Gegenstand der vorliegenden Ansprüche ist. Die Eintrittslöcher der meisten Öffnungen 6 des Padel-Schlägers 1 weisen einen Versatz in der Schlagflächenebene zu den jeweils entsprechenden Austrittslöchern der Öffnungen 6 auf. Die Eintrittslöcher sind bevorzugt in gleich vielen konzentrischen Kreisen 14 wie die Austrittslöcher angeordnet, wobei die konzentrischen Kreise 14 auf der ersten Schlagfläche 4 bevorzugt einen größeren Radius haben als die konzentrischen Kreise 14 auf der zweiten Schlagfläche 5, wobei sich für jedes auf einem konzentrischen Kreis 14 angeordnete Eintrittsloch die zugehörige Öffnung 6 zu einem auf dem nächstkleineren konzentrischen Kreis 14 angeordneten Austrittsloch erstreckt. Selbstverständlich ist diese spezielle Anordnung der Ein- und Austrittslöcher auf konzentrischen Kreisen nicht erforderlich. Vielmehr lässt sich der Versatz auch durch andere Anordnungen erzielen. Es ist aber bevorzugt, dass sich die Dichte der Eintrittslöcher bezogen auf die Schlagflächenebene unterscheidet von der Dichte der Austrittslöcher, wie dies in Fig. 5 zu sehen ist.

Fig. 6a zeigt den in Fig. 3 eingezeichneten Schnitt des Kopfabschnitts 3 der Ausführungsform gemäß Fig. 3. Die Eintrittslöcher 7 der Öffnungen 6 unterscheiden sich in ihrer Größe von den jeweils entsprechenden Austrittslöchern 8 der Öffnung 6, wie anhand dieser Schnittansicht besonders gut zu erkennen ist.

Fig. 6b zeigt eine analoge Schnittansicht für den in Fig. 5 eingezeichneten Schnitt des Kopfabschnitts 3 der Ausführungsform gemäß Fig. 5. Die Eintrittslöcher 7 der Öffnungen 6 des Padel-Schlägers 1 weisen einen Versatz in der Schlagflächenebene zu den jeweils entsprechenden Austrittslöchern 8 der Öffnungen 6 auf, was sich in der Schnittansicht durch entsprechend schräg verlaufende Öffnungen manifestiert.

Fig. 7b zeigt einen Querschnitt einer solchen Öffnung 6 im Detail. Bevorzugt beträgt der Versatz in der Schlagflächenebene zwischen Eintrittsloch und entsprechendem Austrittsloch, bezogen auf die maximale Ausdehnung des Eintritts- bzw. Austrittslochs innerhalb der Schlagflächenebene mindestens 0,2, bevorzugt mindestens 0,5, stärker bevorzugt mindestens 1,0 und besonders bevorzugt mindestens 1,5. Vorzugsweise ist der Versatz in der Schlagflächenebene zwischen Eintrittsloch und dem entsprechenden Austrittsloch so gewählt, dass ein Winkel 11 zwischen einer Geraden durch den geometrischen Schwerpunkt des Eintrittslochs und den geometrischen Schwerpunkt des Austrittslochs (vgl. auch Fig. 8b) zur Ebene der Schlagflächen kleiner als 89°, bevorzugt kleiner als 85°, stärker bevorzugt kleiner als 80°, noch stärker bevorzugt kleiner als 70° und besonders bevorzugt kleiner als 60° ist. Der Rand 10 eines Lochs kann dabei einen stetigen oder unstetigen Übergang von der Öffnung 6 zur Schlagfläche 4 oder 5 bilden.

Fig. 7a zeigt einen Querschnitt einer Öffnung 6 im Kopfabschnitt. Fig. 8a zeigt einen detaillierten Querschnitt der Öffnung 6. Die Öffnung 6 weist ein Eintrittsloch mit einer Querschnittsfläche 9 auf der ersten Schlagfläche 4 und ein entsprechendes Austrittsloch mit einer Querschnittsfläche 9 auf der zweiten Schlagfläche 5 auf, deren Rand durch diejenige Linie gebildet wird, die durch den Schnitt der Innenfläche 15 mit der Tangentialebene der Schlagflächenebene definiert ist.

## Patentansprüche

1. Padel-Schläger (1) mit einem Griffabschnitt (2) und einem mit dem Griffabschnitt (2) verbundenen Kopfabschnitt (3), wobei der Kopfabschnitt (3) eine erste und eine gegenüberliegende zweite Schlagfläche (5) aufweist, die parallel zur ersten Schlagfläche (4) ausgerichtet ist,
wobei der Kopfabschnitt (3) mehrere Öffnungen (6) aufweist, die sich von der ersten Schlagfläche (4) zur zweiten Schlagfläche (5) erstrecken,
wobei jede Öffnung (6) ein Eintrittsloch (7) auf der ersten Schlagfläche (4) und ein entsprechendes Austrittsloch (8) auf der zweiten Schlagfläche (5) aufweist,
**dadurch gekennzeichnet, dass** sich ein Eintrittsloch (7) mindestens einer Öffnung (6) in seiner Form der Querschnittsfläche (9) des Lochs von dem entsprechenden Austrittsloch (8) der mindestens einen Öffnung (6) unterscheidet.

2. Padel-Schläger (1) nach Anspruch 1, wobei ein Eintrittsloch (7) mindestens einer Öffnung (6) einen Versatz in der Schlagflächenebene zum entsprechenden Austrittsloch (8) der mindestens einen Öffnung (6) aufweist.

3. Padel-Schläger (1) nach Anspruch 2, wobei jedes Eintrittsloch (7) von mindestens 5, bevorzugt mindestens 10, stärker bevorzugt mindestens 20, noch stärker bevorzugt mindestens 30 und besonders bevorzugt mindestens 50 Öffnungen (6) einen Versatz in der Schlagflächenebene zum jeweils entsprechenden Austrittsloch (8) aufweist.

4. Padel-Schläger (1) nach einem der Ansprüche 2-3, wobei der Versatz in der Schlagflächenebene zwischen Eintrittsloch (7) und entsprechendem Austrittsloch (8) bezogen auf die maximale Ausdehnung des Eintritts- bzw. Austrittslochs (7, 8) innerhalb der Schlagflächenebene mindestens 0,5, bevorzugt mindestens 1,0, besonders bevorzugt mindestens 1,5 beträgt.

5. Padel-Schläger (1) nach einem der Ansprüche 2-3, wobei der Versatz in der Schlagflächenebene zwischen Eintrittsloch (7) und dem entsprechenden Austrittsloch (8) so gewählt ist, dass ein Winkel (11) zwischen einer Geraden durch den geometrischen Schwerpunkt des Eintrittslochs (7) und den geometrischen Schwerpunkt des Austrittslochs (8) zur Ebene der Schlagflächen (4, 5) kleiner als 89°, bevorzugt kleiner als 85°, stärker bevorzugt kleiner als 80°, noch stärker bevorzugt kleiner als 70° und besonders bevorzugt kleiner als 60° ist.

6. Padel-Schläger (1) nach einem der vorgenannten Ansprüche, wobei die Querschnittsfläche (9) eines Eintrittslochs (7) mindestens einer Öffnung (6) größer ist als die Querschnittsfläche (9) des entsprechenden Austrittslochs (8).

7. Padel-Schläger (1) nach einem der vorgenannten Ansprüche, wobei die Querschnittsfläche (9) jedes Eintrittslochs (7) von mindestens 5, bevorzugt mindestens 10, stärker bevorzugt mindestens 20, noch stärker bevorzugt mindestens 30 und besonders bevorzugt mindestens 50 Öffnungen (5) größer ist als die Querschnittsfläche (9) des jeweils entsprechenden Austrittslochs (8).

8. Padel-Schläger (1) nach einem der Ansprüche 6 und 7, wobei das Verhältnis zwischen den jeweiligen Querschnittsflächen (9) mindestens 1,1, bevorzugt mindestens 1,25, stärker bevorzugt mindestens 1,5 und besonders bevorzugt mindestens 2 beträgt.

9. Padel-Schläger (1) nach einem der vorgenannten Ansprüche, wobei die Eintrittslöcher (7) und/oder Austrittslöcher (8) im Randbereich (12) mindestens einer Schlagfläche (4, 5) eine andere Größe haben als die Eintrittslöcher (7) und/oder Austrittslöcher (8) im Zentrum (13) der besagten Schlagfläche (4, 5).

10. Padel-Schläger (1) nach einem der vorgenannten Ansprüche, wobei die Eintrittslöcher (7) im Randbereich (12) der ersten Schlagfläche kleiner sind als im Zentrum (13) der ersten Schlagfläche, während die Austrittslöcher (8) im Randbereich (12) der zweiten Schlagfläche (5) größer sind als im Zentrum (13) der zweiten Schlagfläche (5).

11. Padel-Schläger (1) nach einem der vorgenannten Ansprüche, wobei die Eintrittslöcher (7) und/oder die Austrittslöcher (8) in konzentrischen Kreisen (14) auf den Schlagflächen (4, 5) angeordnet sind.

12. Padel-Schläger (1) nach einem der vorgenannten Ansprüche, wobei die Eintrittslöcher (7) in gleich vielen konzentrischen Kreisen (14) wie die Austrittslöcher (8) angeordnet sind, wobei die konzentrischen Kreise (14) auf der ersten Schlagfläche (4) bevorzugt einen größeren Radius haben als die konzentrischen Kreise (14) auf der zweiten Schlagfläche (5), wobei sich bevorzugt für jedes auf einem konzentrischen Kreis (14) angeordnete Eintrittsloch (7) die zugehörige Öffnung (6) zu einem auf dem nächstkleineren konzentrischen Kreis (14) angeordneten Austrittsloch (8) erstreckt.

13. Padel-Schläger (1) nach einem der vorgenannten Ansprüche, wobei die Schlagflächen (4, 5) einen asymmetrischen Materialaufbau und/oder eine asymmetrische Form aufweisen.

## Claims

1. Padel tennis racquet (1), comprising a handle portion (2) and a head portion (3) connected to the handle portion (2), wherein the head portion (3) comprises a first hitting layer (4) and an opposing second hitting layer (5), which is oriented parallel to the first hitting layer (4),
wherein the head portion (3) comprises a plurality of openings (6) extending from the first hitting layer (4) to the second hitting layer (5),
wherein each opening (6) comprises an inlet hole (7) on the first hitting layer (4) and a corresponding outlet hole (8) on the second hitting layer (5),
**characterized in that** an inlet hole (7) of at least one opening (6) differs in its shape, with respect to the cross-sectional area (9) of the hole, from the corresponding outlet hole (8) of the at least one opening (6).

2. Padel tennis racquet (1) according to claim 1, wherein an inlet hole (7) of at least one opening (6) has an offset in the plane of the hitting layer relative to the corresponding outlet hole (8) of the at least one opening (6).

3. Padel tennis racquet (1) according to claim 2, wherein each inlet hole (7) of at least 5, preferably at least 10, more preferably at least 20, even more preferably at least 30 and particularly preferably at least 50 openings (6) has an offset in the plane of the hitting layer relative to the respective corresponding outlet hole (8).

4. Padel tennis racquet (1) according to any one of claims 2-3, wherein the offset in the plane of the hitting layer between the inlet hole (7) and the corresponding outlet hole (8), relative to the maximum extension of the inlet and/or outlet hole (7, 8) within the plane of the hitting layer, is at least 0.5, preferably at least 1.0, particularly preferably at least 1.5.

5. Padel tennis racquet (1) according to any one of claims 2-3, wherein the offset in the plane of the hitting layer between the inlet hole (7) and the corresponding outlet hole (8) is selected such that an angle (11) between a straight line passing through the geometric center of the inlet hole (7) and the geometric center of the outlet hole (8), and the plane of the hitting layers (4, 5), is less than 89°, preferably less than 85°, more preferably less than 80°, even more preferably less than 70° and particularly preferably less than 60°.

6. Padel tennis racquet (1) according to any one of the preceding claims, wherein the cross-sectional area (9) of an inlet hole (7) of at least one opening (6) is larger than the cross-sectional area (9) of the corresponding outlet hole (8).

7. Padel tennis racquet (1) according to any one of the preceding claims, wherein the cross-sectional area (9) of each inlet hole (7) of at least 5, preferably at least 10, more preferably at least 20, even more preferably at least 30 and particularly preferably at least 50 openings (5) is larger than the cross-sectional area (9) of the respective corresponding outlet hole (8).

8. Padel tennis racquet (1) according to any one of claims 6 and 7, wherein the ratio between the respective cross-sectional areas (9) is at least 1.1, preferably at least 1.25, more preferably at least 1.5 and particularly preferably at least 2.

9. Padel tennis racquet (1) according to any one of the preceding claims, wherein the inlet holes (7) and/or outlet holes (8) in an edge region (12) of at least one hitting layer (4, 5) have a different size than the inlet holes (7) and/or outlet holes (8) in a center region (13) of said hitting layer (4, 5).

10. Padel tennis racquet (1) according to any one of the preceding claims, wherein the inlet holes (7) in the edge region (12) of the first hitting layer are smaller than in the center region (13) of the first hitting layer, while the outlet holes (8) in the edge region (12) of the second hitting layer (5) are larger than in the center region (13) of the second hitting layer (5).

11. Padel tennis racquet (1) according to any one of the preceding claims, wherein the inlet holes (7) and/or the outlet holes (8) are arranged in concentric circles (14) on the hitting layers (4, 5).

12. Padel tennis racquet (1) according to any one of the preceding claims, wherein the inlet holes (7) are arranged in the same number of concentric circles (14) as the outlet holes (8),
wherein the concentric circles (14) on the first hitting layer (4) preferably have a larger radius than the concentric circles (14) on the second hitting layer (5), wherein preferably, for each inlet hole (7) arranged on a concentric circle (14), the corresponding opening (6) extends to an outlet hole (8) arranged on a next smaller concentric circle (14).

13. Padel tennis racquet (1) according to any one of the preceding claims, wherein the hitting layers (4, 5) have an asymmetric material structure and/or an asymmetric shape.

## Revendications

1. Raquette de padel (1) avec une partie de poignée (2) et une partie de tête (3) reliée à la partie de poignée (2), dans laquelle la partie de tête (3) présente une première et une deuxième surface de frappe (5) opposée, qui est orientée parallèlement à la première surface de frappe (4),
dans laquelle la partie de tête (3) présente plusieurs ouvertures (6), qui s'étendent de la première surface de frappe (4) à la deuxième surface de frappe (5),
dans laquelle chaque ouverture (6) présente un trou d'entrée (7) sur la première surface de frappe (4) et un trou de sortie (8) correspondant sur la deuxième surface de frappe (5),
**caractérisée en ce que**
un trou d'entrée (7) d'au moins une ouverture (6) se distingue par sa forme de surface de section transversale (9) du trou du trou de sortie (8) correspondant de l'au moins une ouverture (6).

2. Raquette de padel (1) selon la revendication 1, dans laquelle un trou d'entrée (7) d'au moins une ouverture (6) présente un décalage dans le plan de surface de frappe par rapport au trou de sortie (8) correspondant de l'au moins une ouverture (6).

3. Raquette de padel (1) selon la revendication 2, dans laquelle chaque trou d'entrée (7) d'au moins 5, de préférence d'au moins 10, plus préférentiellement d'au moins 20, encore plus préférentiellement d'au moins 30 et de manière particulièrement préférée d'au moins 50 ouvertures (6) présente un décalage dans le plan de surface de frappe par rapport au trou de sortie (8) respectivement correspondant.

4. Raquette de padel (1) selon l'une quelconque des revendications 2 à 3, dans laquelle le décalage dans le plan de surface de frappe entre le trou d'entrée (7) et le trou de sortie (8) correspondant par rapport à l'étendue maximale du trou d'entrée ou de sortie (7, 8) à l'intérieur du plan de surface de frappe est égal à au moins 0,5, de préférence au moins 1,0, de manière particulièrement préférée au moins 1,5.

5. Raquette de padel (1) selon l'une quelconque des revendications 2 à 3, dans laquelle le décalage dans le plan de surface de frappe entre le trou d'entrée (7) et le trou de sortie (8) correspondant est choisi de sorte qu'un angle (11) entre une droite à travers le centre de gravité géométrique du trou d'entrée (7) et le centre de gravité géométrique du trou de sortie (8) par rapport au plan des surfaces de frappe (4, 5) est inférieur à 89°, de préférence inférieur à 85°, plus préférentiellement inférieur à 80°, encore plus préférentiellement inférieur à 70° et de manière particulièrement préférée inférieur à 60°.

6. Raquette de padel (1) selon l'une quelconque des revendications précédentes, dans laquelle la surface de section transversale (9) d'un trou d'entrée (7) d'au moins une ouverture (6) est plus grande que la surface de section transversale (9) du trou de sortie (8) correspondant.

7. Raquette de padel (1) selon l'une quelconque des revendications précédentes, dans laquelle la surface de section transversale (9) de chaque trou d'entrée (7) d'au moins 5, de préférence d'au moins 10, plus préférentiellement d'au moins 20, encore plus préférentiellement d'au moins 30 et de manière particulièrement préférée d'au moins 50 ouvertures (5) est plus grande que la surface de section transversale (9) du trou de sortie (8) respectivement correspondant.

8. Raquette de padel (1) selon l'une quelconque des revendications 6 et 7, dans laquelle le rapport entre les surfaces de section transversale (9) respectives est égal à au moins 1,1, de préférence au moins 1,25, plus préférentiellement au moins 1,5 et de manière particulièrement préférée au moins 2.

9. Raquette de padel (1) selon l'une quelconque des revendications précédentes, dans laquelle les trous d'entrée (7) et/ou trous de sortie (8) dans la zone de bord (12) d'au moins une surface de frappe (4, 5) ont une taille différente de celle des trous d'entrée (7) et/ou trous de sortie (8) au centre (13) de ladite surface de frappe (4, 5).

10. Raquette de padel (1) selon l'une quelconque des revendications précédentes, dans laquelle les trous d'entrée (7) dans la zone de bord (12) de la première surface de frappe sont plus petits qu'au centre (13) de la première surface de frappe, tandis que les trous de sortie (8) dans la zone de bord (12) de la deuxième surface de frappe (5) sont plus grands qu'au centre (13) de la deuxième surface de frappe (5).

11. Raquette de padel (1) selon l'une quelconque des revendications précédentes, dans laquelle les trous d'entrée (7) et/ou les trous de sortie (8) sont disposés en cercles concentriques (14) sur les surfaces de frappe (4, 5).

12. Raquette de padel (1) selon l'une quelconque des revendications précédentes, dans laquelle les trous d'entrée (7) sont disposés en autant de cercles concentriques (14) que les trous de sortie (8),
dans laquelle les cercles concentriques (14) sur la première surface de frappe (4) ont de préférence un plus grand rayon que les cercles concentriques (14) sur la deuxième surface de frappe (5),
dans laquelle de préférence pour chaque trou d'entrée (7) disposé sur un cercle concentrique (14) l'ouverture (6) associée s'étend vers un trou de sortie (8) disposé sur le cercle concentrique (14) immédiatement inférieur.

13. Raquette de padel (1) selon l'une quelconque des revendications précédentes, dans laquelle les surfaces de frappe (4, 5) présentent une structure de matériau asymétrique et/ou une forme asymétrique.
